# EUROPÄISCHE PATENTSCHRIFT

(11) **EP 0 531 902 B1**
(45) Veröffentlichungstag und Bekanntmachung des Hinweises auf die Patenterteilung: **08.01.1997**
(21) Anmeldenummer: 92115173.4
(22) Anmeldetag: 04.09.1992
(51) Int. Cl.: B08B 3/12, B08B 9/02

(54) **Vorrichtung zur Beseitigung von Ablagerungen, vorzugsweise Metalloxid- (z.B. Rost) oder Kalkablagerungen in einem Rohrleitungssystem**
Apparatus for removing deposits, especially metal oxide (e.g. rust) or scale, in a pipeline system
Dispositif pour enlever les dépôts, notamment les dépôts de rouille ou de tartre, dans une canalisation

(30) Priorität: 10.09.1991 DE 4129927
(43) Veröffentlichungstag der Anmeldung: 17.03.1993
(73) Patentinhaber: Maschek, Peter, D-90431 Nürnberg (DE)
(72) Erfinder: Maschek, Peter, D-90431 Nürnberg (DE)
(74) Vertreter: Hafner, Dieter, Dr.rer.nat., Dipl.-Phys.

(56) Entgegenhaltungen:
- EP-A- 0 182 644
- DE-C- 3 843 110
- FR-A- 2 195 705
- US-A- 3 409 031
- US-A- 4 692 982
- US-A- 5 076 854

## Beschreibung

Die vorliegende Erfindung betrifft eine Vorrichtung zur Beseitigung von Ablagerungen und/oder zur Vermeidung von Ablagerungen in einem Rohrleitungssytem, insbesondere Wasserrohrleitungssystem gemäß dem Oberbegriff des Patentanspruchs 1.

Eine derartige Vorrichtung ist bereits aus der DE 38 43 110 C1 bekannt. Das Gehäuse dieser bekannten Vorrichtung steht dabei über ein Rohrleitungseinsatzstück mit dem Rohrleitungssystem in Verbindung. Dementsprechend liegt die Vorrichtung, insbesondere deren Resonator, außerhalb des üblichen Strömungsquerschnitts des Rohrleitungssystems. Der Resonator ist darüber hinaus nur zur Hälfte in Wasserkontakt. Die Abstrahlung der Ultraschallenergie vom Resonator erfolgt schräg zur Längsrichtung des Rohrleitungssystems. Diese bekannte Ausgestaltung hat den Nachteil, daß bereits nach kurzer Betriebsdauer eine Überhitzung der Vorrichtung eintritt, die in der Praxis aufwendige Kühlmaßnahmen erforderlich macht oder aber einen Betrieb bei relativ niedriger Leistung ermöglicht. Ferner kann eine beidseitige Abstrahlung im Rohrleitungssystem durch diese Ausgestaltung nicht erfolgen.

Die Aufgabe der vorliegenden Erfindung besteht darin, die Vorrichtung nach dem Oberbegriff des Anspruchs 1 derart weiterzubilden, daß während des Betriebs eine verbesserte Kühlung gewährleistet ist bzw. die Vorrichtung über längere Zeit mit höherer Intensität betrieben werden kann.

Die vorliegende Aufgabe wird bei der gattungsgemäßen Vorrichtung durch die im kennzeichnenden Teil des Anspruchs 1 beschriebenen Merkmale gelöst. Die Unteransprüche betreffen zweckmäßige Ausgestaltungen der Erfindung. Die Erfindung bewirkt - da sie vom Wasser des Rohrleitungssystems umschlossen ist, und das Gehäuse in Längsrichtung zum Rohrleitungssystem in letzteres integriert ist - einen hervorragenden Wärmeaustausch mit dem Wasser des Rohrleitungssystems und daher eine gute Kühlung der Schallquelle. Daneben ermöglicht die Erfindung einen verbesserten Wirkungsgrad, da die Ultraschallenergie aufgrund der besonderen Anordnung des Gehäuses innerhalb des Rohrleitungssystems in Längsrichtung zu letzterem abgegeben werden kann, wobei die Möglichkeit besteht, die Ultraschallenergie zu beiden Seiten des Rohrleitungssystems abzugeben.

Zweckmäßigerweise befindet sich die Ultraschallquelle in einem Resonator, welcher die von der Ultraschallquelle erzeugten Schwingungen abstrahlt, wobei der Resonator in Wasserkontakt steht und von einem zweiteiligen Gehäuse umgeben ist, welches mit dem Rohrleitungssystem verbindbar ist.

Um eine wirksame Übertragung der Ultraschallschwingungen zu gewährleisten, besteht der Resonator aus Vollmaterial, wobei die Ultraschallquelle in einer Ausnehmung des Resonators angeordnet und die Ausnehmung von einem Deckel verschlossen ist. Die Hauptschwingungsrichtung der Ultraschallquelle läßt sich durch Form (z.B. Platten- oder Scheibenform) und Anordnung der Ultraschallquelle innerhalb des Resonators beeinflussen. Wird eine scheibenförmige Ultraschallquelle senkrecht zur Längsachse des Rohrleitungssystems angeordnet, so werden die Ultraschallschwingungen ebenfalls in Längsrichtung des Rohrleitungssystems abgegeben.

Um einen möglichst vollständigen Kontakt des Resonators und damit eine optimale Kühlung zu gewährleisten, ist gemäß einer weiteren Ausgestaltung der Erfindung der Resonator mit Auflagevorsprüngen versehen, die an der Innenseite des Gehäuses angreifen und zwischen Gehäuse und Resonator ansonsten ein umlaufender Spalt besteht, der gewährleistet, daß der Resonator bis auf die Fläche der Auflagevorsprünge vollständig mit Wasser umgeben ist. Der Resonator steht damit lediglich über seine Auflagevorsprünge mit dem Gehäuse in Verbindung.

Die Auflagevorsprünge bestehen vorzugsweise aus flexiblem Material (z.B. aus flexiblem Kunststoff oder Gummi), um zu vermeiden, daß insbesondere bei Verwendung einer niederfrequenten Grundschwingung unangenehme Schwingungsgeräusche im Rohrleitungssystem hervorgerufen werden.

Zur Erhöhung der Reinigungsintensität der Vorrichtung ist dieses mit mindestens einer weiteren Ultraschallquelle ausgestaltet, welche Schwingungen schräg oder senkrecht zur Längsachse des Gehäuses abgibt. In Ausgestaltung dessen kann das Gehäuse eine ringförmige Ausnehmung aufweisen, in welcher eine ring- oder halbring-förmig ausgebildete Ultraschallquelle angeordnet ist, die den Resonator zumindest zum Teil umschließt.

Nach zweckmäßigen Ausgestaltungen des erfindungsgemäßen Verfahrens erfolgt die Abstrahlung der Schwingungsenergie der Ultraschallquelle einseitig in Wasserflußrichtung oder beidseitig.

Zur Vermeidung von Überhitzungen und/oder bei besonders großem Anfall von Ablagerungen im Zuge des Reinigungsverfahrens, aber auch zur Vermeidung von Neuablagerungen in einem neu installierten oder bereits bestehenden Rohrleitungssystem erfolgt gemäß einer weiteren Ausgestaltung des erfindungsgemäßen Verfahrens die jeweilige Abgabe von Ultraschallschwingungen in das Rohrleitungssystem in bestimmten Zeitabschnitten, d.h. intermittierend. Beispielsweise kann dies in Minuten- oder sogar Stundenabständen erfolgen.

Für den Fall, daß man besondere Ablagerungen eines Rohrleitungssystems zu bekämpfen versucht, jedoch nicht weiß, um welche Ablagerungen es sich handelt, kann zweckmäßigerweise die Abgabe von Ultraschallschwingungen mit alternierenden Schwingungsfrequenzen erfolgen, mit dem Ziel, die Ablagerungen einer (von mehreren möglichen) Schwingungsfrequenzen auszusetzen, die besonders wirksam ist.

Eine besonders gute Wirkung des Verfahrens hat sich dann gezeigt, wenn die jeweilige Abgabe von Ultraschallschwingungen in das Rohrleitungssystem mit mehreren, überlagerten Schwingungsfrequenzen erfolgt. Man geht beispielsweise von einer Grundschwingung im Bereich von 25 Hz aus und überlagert diese Grundschwingung mit einer Oberschwingung im Ultraschallbereich, z.B. 45 kHz.

Nachstehend wird eine spezielle Ausgestaltung der Erfindung anhand der Zeichnungsfigur näher erläutert. Der Einfachheit halber sind gleiche Merkmale lediglich einmal mit einem Bezugszeichen versehen.

Bezugsziffer 1 steht für die gesamte erfindungsgemäße Vorrichtung, welche in ein Wasserleitungsrohr 2 eines Rohrleitungssystems installiert ist.

Die Vorrichtung umfaßt ein aus zwei Halbschalen bestehendes Gehäuse 3 mit einer mittig angeordneten Längsausnehmung 8 sowie einer konzentrisch darum angeordneten ringförmigen Ausnehmung 15.

Die beiden Halbschalen des Gehäuses 3 sind unter Verwendung einer Schraubverbindung 26 und umlaufender Dichtungen 18 sowie 28 miteinander verbunden.

Das jeweilige Wasserleitungsrohr 2 mündet in eine Einlaßöffnung 4 bzw. Auslaßöffnung 5, wobei die Verbindung von Wasserleitungsrohr 2 mit Einlaß- bzw. Auslaßöffnung über einen zeichnerisch lediglich angedeuteten, üblichen Schraubverschluß 6 bzw. 7 erfolgt.

Im Inneren der Längsausrichtung 8 befindet sich ein Resonator 9, welcher die Ultraschallquelle beinhaltet.

Der Resonator 9 umfaßt einen Resonatorkörper 10, welcher aus vollmaterial z.B. Aluminium, Messing, Kupfer oder Edelstahl besteht und an der stromabwärts befindlichen Stirnseite eine Ausnehmung 24 aufweist, in der eine Ultraschallquelle in Form einer piezoelektrischen Scheibe 14 angeordnet ist.

Die Ausnehmung 24 ist durch den Resonatordeckel 11 verschlossen.

Der Resonator 9 besitzt an seinen Stirnseiten aus flexiblen Material bestehende Auflagevorsprünge 22, welche in entsprechende Ausnehmungen 25 an der jeweiligen Stirnseite der Längsausnehmung 8 eingreifen. Im übrigen ist zwischen der Innenseite der Längsausnehmung 8 und dem Resonator 9 ein umlaufender Spalt 23 vorgesehen, welcher im Bereich des Einschnitts 12 (stromaufwärts) bzw. des stromabwärts befindlichen Einschnitts 13 vergrößert ist.

Im Bereich des Spalts 23 sowie der beiden Einschnitte 12 und 13 befindet sich Wasser des Rohrleitungssystems.

Die piezoelektrische Scheibe 14 ist innerhalb der Vorrichtung 1 derart angeordnet, daß ihre Normale parallel zur Flußrichtung des Wassers im Rohrleitungssystem verläuft, so daß die Hauptrichtung der Ultraschallschwingung der piezoelektrischen Scheibe 14 in Längsrichtung des Rohrleitungssystems erfolgt. Die Ultraschallwellen werden demnach von der piezoelektrischen Scheibe 14 über den Resonator 9 auf das in den Einschnitten 12 bzw. 13 vorliegende Wasser in das Rohrleitungssystem abgegeben. An den Hauptflächen der piezoelektrischen Scheibe 14 ist jeweils eine Kontaktplatte 30, 31 mit Verbindungsleitungen vorgesehen.

Innerhalb der ringförmigen Ausnehmung 15 ist eine weitere Ultraschallquelle in Form eines piezoelektrischen Halbrings bzw. Halbmantels vorgesehen, welcher seine Schwingungsenergie bevorzugt senkrecht zur Längsachse des Rohrleitungssystems abgibt.

Zur Überwachung der durch den Betrieb der Ultraschall quelle erzeugten Temperatur ist ein Temperatursensor 19 beispielsweise in Form eines Thermoelements unmittelbar an der piezoelektrischen Scheibe 14 in der Ausnehmung 24 am Resonator 9 vorgesehen. Der Temperatursensor 19 steht mit einer nicht dargestellten Steuerung in Verbindung und bewirkt bei Überschreiten einer Grenztemperatur (z.B. 35° C) eine automatische Abschaltung des Betriebs der erfindungsgemäßen Vorrichtung 1. Um die in der Figur angedeuteten Verbindungsleitungen von Temperatursensor 19 sowie piezoelektrischer Scheibe 14 nach außen führen zu können, ist im Resonator 9 eine Durchführung 21 vorgesehen, welche unter Zwischenschaltung einer Dichtung 27 im Bereich des Spalts 23 in eine Gehäusedurchführung in Form einer Bohrung 20 übergeht. An der Außenseite ist ein geeigneter Anschluß 29 vorgesehen, um die Verbindungsleitungen mit den betreffenden Bauelementen verbinden zu können.

Desweiteren ist eine nicht dargestellte Steuerung vorgesehen, welche die Einstellung der Schwingungsfrequenz und/oder Schwingungsenergie der jeweiligen Ultraschall-quellen gewährleistet.

Die auf das Rohrleitungssystem aufzubringende Ultraschallschwingung umfaßt eine Grundschwingung von beispielsweise 25 Hz mit einer Oberschwingung von beispielsweise 45 kHz. Diese Ultraschallschwingung kann je nach den Anforderungen intermittierend, d.h. in bestimmten Zeitabständen auf das Rohrleitungssystem aufgebracht werden. Ferner kann Ultraschallschwingungsenergie mit alternierender Schwingungsfrequenz und/oder Schwingungsenergie auf das Rohrleitungssystem einwirken. Dies läßt sich durch elektronische Mittel in einfacher Weise gewährleisten.

Um den Reinigungseffekt noch weiter zu erhöhen, kann anstelle der in der ringförmigen Ausnehmung 15 vorgesehenen Ultraschallquelle 16, welche ihre Schwingungsenergie über das Gehäuse 3 auf das Rohrleitungssystem 2 abgibt, eine Ultraschallquelle 16' Vorgesehen sein, die unmittelbar an der Außenwandung des Rohrleitungssystems bzw. Wasserleitungsrohrs 2 angeordnet ist und denselben Zweck erfüllt.

### BEZUGSZEICHENLISTE

- 1: erfindungsgemäße Vorrichtung
- 2: Wasserleitungsrohr
- 3: Gehäuse
- 4: Einlaßöffnung
- 5: Auslaßöffnung
- 6: Schraubverschluß
- 7: Schraubverschluß
- 8: Längsausnehmung
- 9: Resonator
- 10: Resonatorkörper
- 11: Resonatordeckel
- 12: Einschnitt stromaufwärts
- 13: Einschnitt stromabwärts
- 14: piezoelektrischer Geber (Scheibe)
- 15: ringförmige Ausnehmung
- 16: piezoelektrischer Geber (Ring)
- 16': piezoelektrischer Geber (Ring)
- 17: Schraubverbindung
- 18: Dichtung
- 19: Temperatursensor
- 20: Bohrung
- 21: Durchführung Resonator
- 22: Auflagenvorsprung
- 23: Spalt
- 24: Ausnehmung am Resonator
- 25: Ausnehmung
- 26: Schraubverbindung
- 27: Dichtung
- 28: Dichtung
- 29: Anschluß
- 30: Kontaktplatte
- 31: Kontaktplatte

## Patentansprüche

1. Vorrichtung zur Beseitigung von Ablagerungen, vorzugsweise Metalloxyd (z.B. Rost) oder Kalkablagerungen in einem Rohrleitungssystem, insbesondere Wasserrohrleitungssystem und/oder zur Vermeidung von entsprechenden Ablagerungen mit mindestens einer in einem Gehäuse untergebrachten Ultraschallquelle, wobei das Gehäuse der Vorrichtung in das Rohrleitungssystem integrierbar und damit verbunden ist,
**dadurch gekennzeichnet,**
daß das Gehäuse (3) in Längsrichtung zum Rohrleitungssystem über Ein- und Auslaß Öffnungen (4 und 5) in Letzteres integriert ist, die Ultraschallquelle vom Wasser des Rohrleitungssystems umschlossen ist und die Ultraschallquelle innerhalb des Gehäuses (3) derart angeordnet und ausgebildet ist, daß sie ihre Schwingungsenergie auf das Wasser in Längsrichtung zum Rohrleitungssystem abgibt.

2. Vorrichtung nach Anspruch 1,
**dadurch gekennzeichnet,**
daß die Ultraschallquelle sich in einem Resonator (9) befindet, welcher die von der Ultraschallquelle erzeugten Schwingungen abstrahlt, wobei der Resonator (9) Wasserkontakt besitzt und von einem zweiteiligen Gehäuse (3) umgeben ist, welches mit dem Rohrleitungssystem verbindbar ist.

3. Vorrichtung nach Anspruch 2,
**dadurch gekennzeichnet,**
daß der Resonator (9) einen Resonatorkörper (10) aus Vollmaterial mit Deckel (11) aufweist und die Ultra-Schallquelle in einer Ausnehmung (24) des Resonatorkörpers (10) derart angeordnet und/oder ausgebildet ist, daß die Ultraschallschwingungen in Längsrichtung des Resonators (9) abgegeben werden.

4. Vorrichtung nach einem der Ansprüche 2 oder 3,
**dadurch gekennzeichnet,**
daß ein aus zwei miteinander abdichtend verbindbaren Gehäuseschalen bestehendes Gehäuse (3) vorgesehen ist, welches eine Längsausnehmung (8) zur Aufnahme des Resonators (9) aufweist, wobei der Resonator (9) mit mindestens einer seiner Stirnflächen Wasserkontakt besitzt.

5. Vorrichtung nach einem der Ansprüche 2-4,
**dadurch gekennzeichnet,**
daß der Resonator (9) mit Auflagevorsprüngen (22) versehen ist, die an der Innenseite des Gehäuses (3) angreifen und zwischen Gehäuse (3) und Resonator (9) ansonsten ein umlaufender Spalt (23) besteht, der gewährleistet, daß der Resonator (9) bis auf die Fläche der Auflagenvorsprünge (22) vollständig mit Wasser umgeben ist.

6. Vorrichtung nach Anspruch 5,
**dadurch gekennzeichnet,**
daß die Auflagensprünge aus flexiblem Material bestehen.

7. Vorrichtung nach einem der Ansprüche 1-6,
**dadurch gekennzeichnet,**
daß mindestens eine weitere Ultraschallquelle vorgesehen ist, welche Schwingungen schräg oder senkrecht zur Längsachse des Gehäuses (3) abgibt.

8. Vorrichtung nach Anspruch 7 und einem der Ansprüche 2-6,
**dadurch gekennzeichnet,**
daß das Gehäuse (3) eine ringförmige Ausnehmung (15) aufweist, in welcher eine ring- oder halbringförmig ausgebildete Ultraschallquelle angeordnet ist, die den Resonator (9) zumindest zum Teil umschließt.

9. Vorrichtung nach mindestens einem der Ansprüche 1-8,
**dadurch gekennzeichnet,**
daß eine ring- oder halbringförmig ausgebildete Ultraschallquelle (16') unmittelbar an der Außenseite der Rohrwandung des Rohrleitungssystems angeordnet ist und ihre Schwingung schräg oder senkrecht zur Längsachse des Rohrleitungssystems unmittelbar auf dieses abgibt.

10. Vorrichtung nach einem der Ansprüche 2-9,
**dadurch gekennzeichnet,**
daß die innerhalb des Resonators (9) angeordnete und in Längsrichtung des Gehäuses (3) abstrahlende Ultraschallquelle eine scheibenförmige Gestalt besitzt.

11. Vorrichtung nach einem der Ansprüche 1-10,
**dadurch gekennzeichnet,**
daß eine elektronische Steuerung zur Regelung und/oder Veränderung der Schwingungsamplitude und/oder Schwingungsfrequenz vorgesehen ist.

12. Vorrichtung nach einem der Ansprüche 1-11,
**dadurch gekennzeichnet,**
daß ein Temperatursensor (19) im Resonator (9) vorgesehen ist.

13. Vorrichtung nach einem der Ansprüche 1-6,
**dadurch gekennzeichnet,**
daß die Abstrahlung der Schwingungsenergie einseitig in Wasserflußrichtung erfolgt.

14. Vorrichtung nach einer der Ansprüche 1-6,
**dadurch gekennzeichnet,**
daß die Abstrahlung der Schwingungsenergie beidseitig in Längsrichtung des Rohrleitungssystems erfolgt.

15. Vorrichtung nach einem der Ansprüche 1-14,
**dadurch gekennzeichnet,**
daß die jeweilige Abgabe von Ultraschallschwingungen in das Rohrleitungssystem in bestimmten Zeitabschnitten, d.h. intermittierend erfolgt.

16. Vorrichtung nach einem der Ansprüche 1-15,
**dadurch gekennzeichnet,**
daß die jeweilige Abgabe von Ultraschallschwingungen in das Rohrleitungssystem mit alternierenden Schwingungsfrequenzen erfolgt.

17. Vorrichtung nach den Ansprüchen 1-16,
**dadurch gekennzeichnet,**
daß die jeweilige Abgabe von Ultraschallschwingungen in das Rohrleitungssystem mit mehreren, überlagerten Schwingungsfrequenzen erfolgt.

## Claims

1. Device for removing deposits, preferably metal oxide (eg. rust) or calcium deposits in a pipeline system, in particular a water pipeline system, and/or for the prevention of corresponding deposits having at least one ultrasound source accommodated in a casing, wherein the casing of the device can be integrated into the pipeline system and is connected thereto, characterised in that the casing (3) is integrated into the pipeline system, in the direction which is longitudinal thereto, by means of inlet and outlet apertures (4 and 5), the ultrasound system is surrounded by the water of the pipeline system and the ultrasound source is arranged and formed inside the casing (3) in such a manner that it discharges its vibration energy onto the water in the direction which is longitudinal to the pipeline system.

2. Device according to Claim 1, characterised in that the ultrasound source is located in a resonator (9), which radiates the vibrations generated by the ultrasound source, wherein the resonator (9) has contact with the water and is surrounded by a two-part casing (3) which can be connected to the pipeline system.

3. Device according to Claim 2, characterised in that the resonator (9) comprises a resonator body (10) of solid material with a cover (11) and the ultrasound source is disposed and/or formed in a recess (24) of the resonator body (10) in such a manner that the ultrasound vibrations are discharged in the longitudinal direction of the resonator (9).

4. Device according to any one of Claims 2 or 3, characterised in that there is provided a casing (3) which consists of two parts which may be connected to one another in a sealing manner and which comprises a longitudinal recess (8) to accommodate the resonator (9), wherein the resonator (9) has contact with the water with at least one of its end faces.

5. Device according to one of Claims 2 to 4, characterised in that the resonator (9) is provided with supporting projections (22) which engage on an inner edge of the casing (3) and, furthermore, there is a peripheral slot between the casing (3) and the resonator (9), the effect of which is that the resonator (9) is completely surrounded by water except for the surface of bearing projections (22).

6. Device according to Claim 5, characterised in that the bearing projections consist of flexible material.

7. Device according to any one of Claims 1 to 6, characterised in that there is provided at least one further ultrasound source, which discharges vibrations at an angle to or perpendicular to the longitudinal axis of the casing (3).

8. Device according to Claims 7 and any one of Claims 2 to 6, characterised in that the casing (3) comprises an annular recess (15), in which there is disposed an annular or semi-annular ultrasound source, which surrounds the resonator (9) at least in part.

9. Device according to at least one of Claims 1 to 8, characterised in that an annular or semiannular ultrasound source (16') is disposed directly on the outer side of the pipe wall of the pipeline system and discharges its vibration directly onto the pipeline system, either at an angle to or perpendicular to the longitudinal axis of the latter.

10. Device according to any one of Claims 2 to 9, characterised in that the ultrasound source, which is disposed inside the resonator (9) and radiates in the longitudinal direction of the casing (3) is disc-shaped.

11. Device according to any one of Claims 1 to 10, characterised in that there is provided an electronic control for the adjustment and/or alteration of the vibration amplitude and/or vibration frequency.

12. Device according to any one of Claims 1 to 11, characterised in that a temperature sensor (19) is provided in the resonator (9).

13. Device according to any one of Claims 1 to 6, characterised in that the radiation of the vibration energy is performed on one side, in the water flow direction.

14. Device according to one of Claims 1 to 6, characterised in that the radiation of the vibration energy is performed on both sides, in the longitudinal direction of the pipeline system.

15. Device according to any one of the Claims 1 to 14, characterised in that discharge of the ultrasound vibrations into the pipeline system is, in each case, performed at predetermined time intervals, i.e. intermittently.

16. Device according to any one of Claims 1 to 15, characterised in that the discharge of ultrasound vibrations into the pipeline system is, in each case, performed with alternating vibration frequencies.

17. Device according to Claims 1 to 16, characterised in that the discharge of ultrasound vibrations into the pipeline system is, in each case, performed with a plurality of superposed vibration frequencies.

## Revendications

1. Dispositif pour éliminer des dépôts, et de préférence des dépôts d'oxydes métalliques (par exemple de rouille) ou de calcaire, dans un système de canalisation, et en particulier dans un système de canalisation d'eau, et/ou pour éviter les dépôts correspondants, comprenant au moins une source d'ultrasons logée dans un boîtier, le boitier du dispositif pouvant être intégré au système de canalisation, et donc relié à celui-ci, caractérisé par le fait que le boîtier (3) est intégré au système de canalisation, dans la direction longitudinale de celui-ci, par l'intermédiaire d'ouvertures d'entrée et de sortie (4 et 5), que la source d'ultrasons est entourée par l'eau du système de canalisation, et que la source d'ultrasons est disposée et conformée à l'intérieur du bottier (3) de manière à céder son énergie vibratoire à l'eau dans la direction longitudinale par rapport au système de canalisation.

2. Dispositif selon la revendication 1, caractérisé par le fait que la source d'ultrasons se trouve dans un résonateur (9) qui diffuse les vibrations engendrées par la source d'ultrasons, cependant que le résonateur (9) est en contact avec l'eau, et qu'il est entouré par un boîtier en deux parties (3) qui peut être relié au système de canalisation.

3. Dispositif selon la revendication 2, caractérisé par le fait que le résonateur (9) comporte un corps de résonateur (10) en matériau plein pourvu d'un couvercle (11), et que la source d'ultrasons est disposée et/ou conformée dans un évidement (24) du corps (10) du résonateur d'une manière telle que les vibrations ultrasonores soient émises dans la direction longitudinale du résonateur (9).

4. Dispositif selon l'une des revendications 2 et 3, caractérisé par le fait qu'il est prévu un boîtier (3) qui est constitué par deux coquilles de boîtier pouvant être reliées entre elles d'une manière étanche et qui présente un évidement longitudinal (8) destiné à recevoir le résonateur (9), le résonateur (9) étant en contact avec l'eau par l'une au moins de ses surfaces frontales.

5. Dispositif selon l'une des revendications 2 à 4, caractérisé par le fait que le résonateur (9) est pourvu de parties en saillie d'appui (22) qui viennent en prise avec le côté intérieur du boîtier (3), et qu'il existe sinon entre le boîtier (3) et le résonateur (9) une fente annulaire (23) qui fait en sorte que le résonateur (9) soit complètement entouré par de l'eau, sauf en ce qui concerne la surface des parties en saillie d'appui (22).

6. Dispositif selon la revendication 5, caractérisé par le fait que les parties en saillie d'appui sont constituées par une matière flexible.

7. Dispositif selon l'une des revendications 1 à 6, caractérisé par le fait qu'il est prévu au moins une autre source d'ultrasons qui émet des vibrations obliquement par rapport à l'axe longitudinal du boîtier (3) ou perpendiculairement à celui-ci.

8. Dispositif selon la revendication 7 et selon l'une des revendications 2 à 6, caractérisé par le fait que le boîtier (3) présente un évidement annulaire (15) dans lequel est disposée une source d'ultrasons qui est réalisée sous la forme d'une couronne ou d'une moitié de couronne et qui entoure le résonateur (9), du moins partiellement.

9. Dispositif selon au moins l'une des revendications 1 à 8, caractérisé par le fait qu'une source d'ultrasons (16') qui est réalisée sous la forme d'une couronne ou d'une moitié de couronne est disposée directement sur le côté extérieur de la paroi tubulaire du système de canalisation, et qu'elle transmet ses vibrations directement au système de canalisation, obliquement par rapport à l'axe longitudinal de celui-ci ou perpendiculairement à cet axe.

10. Dispositif selon l'une des revendications 2 à 9, caractérisé par le fait que la source d'ultrasons qui est disposée à l'intérieur du résonateur (9) et qui émet dans la direction longitudinale du boîtier (3) présente la forme d'un disque.

11. Dispositif selon l'une des revendications 1 à 10, caractérisé par le fait qu'il est prévu une commande électronique pour réguler et/ou modifier l'amplitude des vibrations et/ou la fréquence des vibrations.

12. Dispositif selon l'une des revendications 1 à 11, caractérisé par le fait qu'un capteur de température (19) est prévu dans le résonateur (9).

13. Dispositif selon l'une des revendications 1 à 6, caractérisé par le fait que la diffusion de l'énergie vibratoire a lieu d'un seul côté dans la direction de l'écoulement de l'eau.

14. Dispositif selon l'une des revendications 1 à 6, caractérisé par le fait que la diffusion de l'énergie vibratoire a lieu des deux côtés dans la direction longitudinale du système de canalisation.

15. Dispositif selon l'une des revendications 1 à 14, caractérisé par le fait que la transmission des vibrations ultrasonores au système de canalisation a lieu à chaque fois à des intervalles de temps déterminés, c'est-à-dire par intermittence.

16. Dispositif selon l'une des revendications 1 à 15, caractérisé par le fait que la transmission des vibrations ultrasonores au système de canalisation a lieu à chaque fois sous des fréquences de vibration alternées.

17. Dispositif selon l'une des revendications 1 à 16, caractérisé par le fait que la transmission des vibrations ultrasonores au système de canalisation a lieu à chaque fois sous plusieurs fréquences de vibration superposées.
